# EUROPÄISCHE PATENTSCHRIFT

(11) **EP 0 460 017 B1**
(45) Veröffentlichungstag und Bekanntmachung des Hinweises auf die Patenterteilung: **27.10.1993**
(21) Anmeldenummer: 90903592.5
(22) Anmeldetag: 17.02.1990
(51) Int. Cl.: A47C 7/02

(54) **SITZVORRICHTUNG IN FORM EINES STUHLES, EINER BANK OD.DGL.**
SEAT IN THE FORM OF A CHAIR, BENCH OR THE LIKE
SIEGE EN FORME DE CHAISE, BANC OU SIMILAIRE

(30) Priorität: 21.02.1989 DE 3905289; 26.04.1989 DE 3913688
(43) Veröffentlichungstag der Anmeldung: 11.12.1991
(73) Patentinhaber: ARNOLD, Edwin, D-78315 Radolfzell (DE)
(72) Erfinder: ARNOLD, Edwin, D-78315 Radolfzell (DE)
(74) Vertreter: Hiebsch, Gerhard F., Dipl.-Ing.
(86) Internationale Anmeldenummer: DE9000107
(87) Internationale Veröffentlichungsnummer: WO9009751

(56) Entgegenhaltungen:
- US-A- 2 769 185
- US-A- 2 847 061
- US-A- 2 970 638
- US-A- 3 376 070
- US-A- 3 503 649
- US-A- 3 749 442
- US-A- 4 306 750
- US-A- 4 489 982
- US-A- 4 637 651

## Beschreibung

Die Erfindung betrifft eine Sitzvorrichtung in Form eines Stuhles oder einer Bank nach dem Oberbegriff des unabhängigen Patentanspruches.

Eine derartige Sitzvorrichtung offenbart die US-A-4489982 mit auf einem Fahrgestell angelenkter, in ihrer Neigung einstellbarer Sitzfläche. Bei einem darauf sitzenden Benutzer nimmt der Spannungszustand der Fixationsmuskulatur für Becken und Wirbelsäule unerwünschtermaßen zu.

In der Schrift zum DE-U-1935147 ist ein Sitzpolster in der Art eines Sattels ausgebildet mit einem an der Frontseite vorgesehenen Sattelhorn. Dieses Sattelhorn bildet mit der Oberkante des Rückenteils eine Sitzmulde, deren tiefster Punkt sich etwa in Oberflächenmitte befindet. In der Praxis hat sich gezeigt, daß eine derartige sattelförmige Ausbildung einer Sitzfläche für Personen mit längerer Veweildauer auf dem Sitz unzuträglich ist und die Wirbelsäule stark beansprucht; im Vergleich zum aufrechten Stehen belastet das Sitzen -- je nach Sitzhaltung -- die Wirbelsäule um 40 bis 90 % stärker. Der Leistungsverlust allein durch ungünstige Sitzhaltung liegt bei 40 %. Die Blutzirkulation eines statisch beanspruchten Muskels beginnt durch den Kontraktionsdruck schon bei etwa 5 % der möglichen Kraft. Bei 20 % wird die Endstrombahn in den kleinsten Blutgefäßen derart komprimiert, daß der erforderliche Sauerstoffaustausch nicht mehr bewältigt wird. Bei ca. 60 % ist die Blutzirkulation praktisch unterbunden.

In Kenntnis dieser Gegebenheiten hat sich der Erfinder das Ziel gesetzt, eine Sitzvorrichtung der eingangs erwähnten Art zu verbessern sowie die Beanspruchung der Wirbelsäule zu vermindern.

Zur Lösung dieser Aufgabe führt eine Vorrichtung nach der Lehre des unabhängigen Patentanspruches; von der Mitte der Frontseite geht zu dieser etwa rechtwinklig ein Wulst aus, der eine bis zu einem Rücken der Sitzfläche durchgehende Kammlinie bestimmt, die mit den sich frontwärts verjüngenden Seitenwänden beidseits der jeweils eine obere Fläche an die nach hinten ein einem Teil eines Schüsselrandes ähnlicher Rand angrenzt, sowie den anschließend zur Frontseite abfallenden Abschnitt der Oberfläche begrenzt, wobei der Wulst von der Frontseite zum Rücken der Sitzfläche in seiner Breite gleichbleibend oder sich verjüngend ausgebildet ist. Zudem soll dieser Wulst beidseits der Kammlinie querschnittlich nach unten gerundet sein. Zudem kann die Kammlinie in Sitzstellung der Sitzfläche oder des Sitzkissens durchgehend als etwa horizontale Gerade verlaufen, die Neigung der Kammlinie einstellbar ausgebildet sein.

Zwar zeigt die US-A-4306750 eine Sitzfläche mit einem Wulst, der sich jedoch von vorn nach hinten erweitert und zudem keine Kammlinie anbietet.

Die Sitzfläche kann erfindungsgemäß Teil eines lösbaren Sitzkissens sein.

Um eine gute Form zu erreichen, ist erfindungsgemäß die Oberkante der Seitenwand von der Frontseite aus in einem Winkel von etwa 45° ansteigend ausgebildet, verläuft nach einem derart sich quer zur Längsachse des Sitzkissens erstreckenden Frontbereich nahezu horizontal, wobei sich an diesen Abschnitt der Oberkante eine Steigung in einem flachen Winkel anschließt, die zur Höhe des Rückens geführt ist.

Zur Erhaltung des Gleichgewichtes eines menschlichen Körpers ist dessen Wirbelsäule mit zwei natürlichen Krümmungen -- ventral vom fünften Brustwirbel bis zum Kreuzbein und vom Hinterhaupt bis zum fünften Brustwirbel -- versehen. Voraussetzung für das Aufrichten der Wirbelsäule sind das Aufrichten des Beckens und des Thorax einerseits sowie die Neigung der Halswirbelsäule anderseits. Nur wenn alle drei Abschnitte nicht behindert sind, funktioniert diese Kette.

Da die Muskulatur mit der Funktionseinheit der Wirbelsäule gekoppelt ist, kann die Störung eines einzelnen Wirbelabschnittes die harmonische Zusamnenarbeit der Muskelschlingen stören und Schmerzsymptome an entfernteren Körperteilen auslösen.

Das Becken muß -- wie auch beim Stehen -- im Sitzen frei kippen können, die natürliche Hüftbewegung frei beweglich sein; nur dann ist der Brustkorb aufgerichtet und die Halswirbelsäule funktioniert in ihrer natürlichen Haltung.

Das Sitzen auf einer waagrechten Sitzfläche verhindert ein Kippen des Beckens und beeinträchtigt die Funktionen der Wirbelsäule, weshalb sich die meisten Menschen bereits nach kurzer Zeit auf die Vorderkante eines Stuhles setzen und nicht selten dabei zu schaukeln beginnen, oder sich gar fast auf den Stuhl legen, um unbewußt eine Schonhaltung einzunehmen. Der Körper fällt letztendlich in sich zusammen, was zu massiven Belastungen aller Rückenabschnitte führt. Der Gallertkern der Bandscheiben wird keilförmig verformt und durch Druck in Richtung Wirbelkanal geschoben, wodurch eine Diskushernie entstehen kann.

Francillion ermittelte den Zusammenhang zwischen Biegespannungen im Knochen durch mechanische Verformung (wie sie durch falsches Sitzen entsteht) und muskuläre Verspannungen. Diese sind wiederum der auslösende Faktor für weitreichende Probleme und können je nach individueller Belastung zu Migräne, Durchblutungsstörungen der Hände, Schwindel, Schmerzen im Schulter-, Nackenbereich, Verdauungsstörungen u.v.m. führen. Derartige Sitzhaltungen bedingen zur Senkung des Brustkorbes, wodurch Brust - und Bauchraum eingeengt sowie Lunge und Herz ebenso wie die Orange des Bauchraumes erheblich beeinträchtigt werden. Insuffizienz der Lunge durch die Flachatmung und chronische Verdauungsprobleme bis zu Herzbeschwerden und Venenrückflußstörungen sind die Folgen.

Mit der erfindungsgemaßen Sitzvorrichtung wird eine entlastete Sitzhaltung erzielt; durch die schräge, keilförmige Polsterform kann sich das Becken aufrichten und eine Stellung annähernd dem Stehen einnehmen. Nur dadurch hält sich die Wirbelsäule in ihrem dynamischen Gleichgewicht und bedarf keiner dauernder und letztendlich schmerzlich ermüdenden Haltearbeit. Ein Abrutschen nach vorne wird durch den etwa horizontalen Wulst oder Sitzsteg verhindert. Die beiden Sitzbeinhöcker bilden die Drehachse, so daß sich der Körper spielend sein Gleichgewicht halten kann. Die schräge Sitzfläche verhindert ein übermäßiges Eindrücken der hinteren Oberschenkel - der Venenrückfluß wird verbessert und Stauungen sowie Schwellungen der Beine werden verhindert.

Dank einer eingebauten individuellen Neigungsverstellung vermag jeder Benutzer die Sitzneigung auf seine Wirbelsäule einzustellen. Dadurch wird gewahrleistet, daß sich die Sitzfläche den automatischen Gegebenheiten des Benutzers anpaßt. Oberschenkel und Hüftgelenk bilden einen Winkel von 60 - 70 Grad. Die restlichen 20 - 30 Grad werden durch die entsprechende Sitzneigung erzielt.

Bei der Sitzfläche nach der Erfindung wird die Rückenlehne -- im Gegensatz zur herkömmlichen -- nicht synchron zur Sitzfläche bewegt. Man will auch hier eine individuelle, auf den Benutzer genauest abgestimmte Sitzhaltung gewährleisten.

Die Wirbelsäule behält durch die Gestaltung des Stuhles ihre natürliche Form, wodurch die Muskulatur weitgehend entlastet wird.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1:: eine Seitenansicht eines Drehstuhles;
- Fig. 2:: eine Schrägsicht auf die Sitzfläche des Drehstuhles;
- Fig. 3:: den Längsschnitt durch Fig. 2 nach deren Linie III - III;
- Fig. 4:: den Querschnitt durch Fig. 2 nach deren Linie IV - IV.

Ein Drehstuhl 10 weist auf einem Fahrgestell 12 eine heb- und senkbare Tragplatte 14 für ein Sitzpolster 20 auf. Van Rücken der -- in einem Winkel q zu einer Horizontalen H einstellbaren -- Tragplatte 14 ragt ein Lager 16 für eine schwenkbare Rückenlehne 18 ab.

Das Sitzpolster 20 ist in seiner Längsachse M mit einer wulstartigen Erhöhung 22 versehen, die sich von einem schüsselrandartig aufragenden Polsterrücken 24 bis zu einer Frontseite 26 erstreckt. Insbesondere an dieser ist erkennbar, daß die wulstartige Erhöhung 22 beidseits einer vertikalen Symmetrieebene E nach unten gerundet ist - Tangenten F eines in Fig. 4 gezeigten Profilquerschnittes begrenzen einen Firstwinkel w von beispielsweise 80°.

Durch die Kammlinie 23 der wulstartigen Erhöhung 22 und sich zur Frontseite 26 hin verjüngende Seitenwände 28 ergibt sich an jeder Seite des beschriebenen Wulstes 22 eine Aufnahmemulde 30 für ein Gesäßteil eines in der Zeichnung nicht dargestellten Benutzers, die sich frontwärts in einem Winkel t von i.w. 15° neigt.

Die Fig. 3, 4 lassen die Kontur der Seitenwandkante 29 erkennen, die in einem vorderen Bereich a zur Frontseite 26 abwärts gekrümmt ist, in einem mittleren Bereich b nahezu horizontal verläuft, um in einem dritten Bereich c in jenem Winkel t aufwärts bis zur Oberkante 25 des Polsterrückens 24 zu führen. Hierdurch entsteht an jeder Wulstseite eine hintere Sitzschüssel 22 sowie eine dazu nach vorn geneigte frontwärtige Haltemulde 34.

## Patentansprüche

1. Sitzvorrichtung in Form eines Stuhles (10) oder einer Bank mit einer in ihrer Neigung einstellbar ausgebildeten Sitzfläche (20), insbesondere Sitzfläche mit ihr zugeordneter und von ihr getrennt einstellbarer Rückenlehne (18), wobei die Sitzfläche eine zu ihrer Frontseite (26) abfallend geformte Oberfläche mit beidseits verlaufenden, teilweise über sie aufragenden Seitenwänden (28) aufweist,
dadurch gekennzeichnet,
daß von der Mitte der Frontseite (26) zu dieser etwa rechtwinkelig ein Wulst (22) ausgeht, der eine bis zu einem Rücken (24) der Sitzfläche (20) durchgehende Kammlinie (23) bestimmt, die an jeder ihrer Seiten mit der sich gegenüber der Oberfläche der Sitzfläche (20) frontwärts verjüngenden Seitenwand (28) eine durch einen hinteren teilschüsselartigen Rand begrenzte Fläche (32) sowie den anschließend zur Frontseite abfallenden Abschnitt der Oberfläche begrenzt, wobei der beidseits der Kamnlinie (23) querschnittlich nach unten gerundete Wulst von der Frontseite zum Rücken der Sitzfläche in seiner Breite gleichbleibend oder sich verjüngend ausgebildet ist.

2. Sitzvorrichtung nach Anspruch 1, dadurch gekennzeichnet, daß die Sitzfläche Teil eines lösbaren Sitzkissens (20) ist.

3. Sitzvorrichtung nach einem der Ansprüche 1 bis 2, dadurch gekennzeichnet, daß die Kammlinie (23) in Sitzstellung der Sitzfläche oder des Sitzkissens (20) durchgehend als etwa horizontale Gerade verläuft.

4. Sitzvorrichtung nach einem der Ansprüche 1 bis 3, dadurch gekennzeichnet, daß die Neigung (q) der Kammlinie (23) einstellbar ausgebildet ist.

5. Sitzvorrichtung nach einem der Ansprüche 1 bis 4, dadurch gekennzeichnet, daß die Oberkante (29) der Seitenwand (28) von der Frontseite (26) aus einem Winkel von etwa 45° ansteigt, nach einem sich quer zur Längsachse (M) des Sitzkissens (20) erstreckenden Frontbereich (a) nahezu horizontal verläuft (Bereich b) und dann in einem flachen Winkel (t) zur Höhe des Rückens (24) geführt ist.

## Claims

1. Seat in the form of a chair (10) or a bench having a sitting surface (20) with an adjustable inclination, in particular a sitting surface having an associated back rest (18) which is adjustable separately therefrom, the sitting surface having an upper surface which tapers towards its front side (26) with side walls (28) extending at either side and projecting partially above the upper surface, characterised in that a bead (22) departs approximately at a right angle from the centre of the front side (26) and defines a ridge line (23) which runs as far as a back (24) of the sitting surface (20) and which, at each side, together with the side wall (28) tapering towards the front with respect to the upper surface of the sitting surface (20), defines a surface (32) defined by a rear partially dished edge and the adjacent portion of the upper surface tapering towards the front side, the bead rounded towards the bottom in cross section on either side of the ridge line (23) having a width which is uniform or tapers from the front side to the back of the sitting surface.

2. Seat according to claim 1, characterised in that the sitting surface is part of a removable seat cushion (20).

3. Seat according to one of claims 1 to 2, characterised in that the ridge line (23) extends continuously as an approximately horizontal straight line in the sitting position of the sitting surface or seat cushion (20).

4. Seat according to one of claims 1 to 3, characterised in that the inclination (q) of the ridge line (23) is adjustable.

5. Seat according to one of claims 1 to 4, characterised in that the top (29) of the side wall (28) rises at an angle of approximately 45° from the front side (26), extends virtually horizontally along a front region (a) extending transversely to the longitudinal axis (M) of the seat cushion (20) (region b) and then is guided at a plane angle (t) to the height of the back (24).

## Revendications

1. Siège présentant la forme d'une chaise (10) ou d'un banc possédant une surface d'assise (20) réglable en inclinaison, notamment une surface d'assise munie d'un dossier réglable (18) qui lui est associé et en est indépendant, dans lequel la surface d'assise présente une surface supérieure conformée en pente descendante vers son bord avant (26) et est munie de parois latérales (28) qui s'étendent sur les deux côtés et s'élèvent partiellement au-dessus de son niveau, caractérisé en ce que, du milieu du bord avant (26) part, à peu près perpendiculairement à ce bord, un bourrelet (22) qui détermine une ligne de crête (23) continue jusqu'à l'arrière (24) de la surface d'assise (20), cette ligne (23) délimitant sur chacun de ses côtés, avec la paroi latérale (28) qui diminue vers l'avant par rapport à la surface supérieure de la face d'assise (20), une surface (32) limitée par un bord arrière en forme de partie de cuvette, ainsi que la partie de la surface supérieure qui, à sa suite, descend vers le bord avant, le bourrelet qui est arrondi vers le bas en section transversale, de part et d'autre de la ligne de crête (23) étant de largeur constante ou décroissante du bord avant vers l'arrière de la surface d'assise.

2. Siège selon la revendication 1, caractérisé en ce que la surface d'assise fait partie d'un coussin d'assise amovible (20).

3. Siège selon une des revendications 1 et 2, caractérisé en ce que, dans la position d'assise de la surface d'assise ou du coussin d'assise (20), la ligne de crête (23) s'étend en continu sous la forme d'une droite à peu près horizontale.

4. Siège selon une des revendications 1 à 3, caractérisé en ce que la pente (q) de la ligne de crête (23) est réglable.

5. Siège selon une des revendications 1 à 4, caractérisé en ce que le bord supérieur (29) de la paroi latérale (28) s'élève selon un angle d'environ 45° à partir du bord avant (26), s'étend ensuite à peu près horizontalement (région b) au-delà d'une région avant (a) s'étendant transversalement à l'axe longitudinal (M) du coussin d'assise (20), puis s'élève selon un petit angle de pente (t) pour atteindre le niveau de l'arrière (24).
